# EUROPÄISCHE PATENTSCHRIFT

(11) **EP 0 152 583 B1**
(45) Veröffentlichungstag und Bekanntmachung des Hinweises auf die Patenterteilung: **15.06.1988**
(21) Anmeldenummer: 84115216.8
(22) Anmeldetag: 12.12.1984
(51) Int. Cl.: H01H 33/14, H01H 33/16

(54) **Hochspannungsschalter**
High-tension switch
Interrupteur à haute tension

(30) Priorität: 23.02.1984 CH 884/84
(43) Veröffentlichungstag der Anmeldung: 28.08.1985
(73) Patentinhaber: BBC Brown Boveri AG, CH-5401 Baden (CH)
(72) Erfinder: Bischofberger, Walter, CH-8166 Niederweningen (CH); Eichholzer, Heinz, CH-8800 Thalwil (CH); Graber, Werner, CH-5400 Ennetbaden (CH); Talir, Jiri, CH-5400 Baden (CH)

(56) Entgegenhaltungen:
- EP-A- 0 050 826
- DE-A- 3 227 466
- DE-B- 1 902 211
- US-A- 3 227 924

## Beschreibung

Die Erfindung bezieht sich auf einen Hochspannungsschalter gemäss dem Oberbegriff des Anspruchs 1.

Derartige Schalter werden zur Aufschaltung von Hochspannung auf längere Uebertragungsleitungen verwendet.

Es ist ein Hochspannungsschalter gemäss dem Oberbegriff des Anspruchs 1 bekannt (EP-A-0 050 826, insbesondere Fig. 3), bei welchem zu jeder Hauptschaltstelle eine Serienschaltung aus einem Einschaltwiderstand und einer Nebenschaltstelle parallel liegt.

Solche Schalter sind wegen der erforderlichen zwei Nebenschaltstellen konstruktiv aufwendig.

Aufgabe der Erfindung ist es, gattungsgemässe Schalter konstruktiv zu vereinfachen und zu verbilligen.

Diese Aufgabe wird durch die Erfindung, wie sie in den Ansprüchen gekennzeichnet ist, gelöst.

Die durch die Erfindung erreichten Vorteile sind vor allem darin zu sehen, dass nur eine einzige Nebenschaltstelle erforderlich ist. Der die beiden Einschaltwiderstände des bekannten gattungsgemässen Schalters ersetzende Einschaltwiderstand lässt sich zudem in einem Gehäuse, welches als kostengünstiges Metallgehäuse ausgebildet sein kann, derart unterbringen, dass die zwischen den beiden Anschlüssen desselben erforderliche Isolationsstrecke innerhalb des Gehäuses liegt. Dadurch entfällt die Notwendigkeit, äussere Isolationsstrecken herzustellen und es können die beim bekannten gattungsgemässen Schalter erforderlichen, je einen Einschaltwiderstand und eine Nebenschaltstrecke enthaltenden Isolierstoffgehäuse eingespart werden, was eine beträchtliche Verbilligung des Schalters zur Folge hat.

Im Ausschaltzustand, d. h. bei geöffneten Hauptschaltstellen, ist die Nebenschaltstelle vollkommen spannungsfrei. Dementsprechend ist ihr Schaltzustand dann irrelevant und braucht nicht kontrolliert zu werden. Eine Spannungsbelastung der Nebenschaltstelle tritt nur kurz während des Einschaltvorgangs auf. Entsprechend gering ist die Belastung der Isolation.

Es wäre denkbar, eine Einsparung einer Nebenschaltstelle dadurch zu erreichen, dass eine einzige Serienschaltung aus einem Einschaltwiderstand und einer Nebenschaltstelle zur Serienschaltung der Hauptschaltstellen parallel liegt.

Eine derartige Lösung erscheint jedoch ungeeignet, da nicht nur statt der Einsparung zweier Isolierstoffgehäuse ein Ersatz derselben durch eines von ca. doppelter Länge erforderlich wäre, sondern auch im Ausschaltzustand die gesamte Spannung ständig an der Nebenschaltstelle läge, was beträchtliche Isolationsprobleme schüfe.

Im folgenden wird die Erfindung anhand von lediglich Ausführungswege darstellenden Zeichnungen näher erläutert.

Es zeigen :
Fig. 1a-1d in Prinzipschaltbildern erfindungsgemässe Hochspannungsschalter gemäss einer ersten und einer dritten konstruktiven Ausführung in im Laufe von Ein- und Ausschaltvorgang durchlaufenen elektrischen Zuständen, und zwar
Fig. 1 im Ausschaltzustand,
Fig. 1b im während des Einschaltvorgangs durchlaufenen Zustand mit geschlossenen Hauptschaltstellen und offener Nebenschaltstelle, d. h. mit eingeschaltetem Einschaltwiderstand,
Fig. 1c im Einschaltzustand und
Fig. 1d im während des Ausschaltvorgangs durchlaufenen Zustand mit geöffneten Hauptschaltstellen und geschlossener Nebenschaltstelle ;
Fig. 2a, b senkrechte Schnitte durch Teile eines erfindungsgemässen Hochspannungsschalters gemäss der ersten konstruktiven Ausführung, und zwar
Fig. 2a einen Schnitt durch ein zentrales Gehäuse mit Einschaltwiderstand, Nebenschaltstelle und Schaltgetriebe, links im Ausschaltzustand und rechts in einem während des Einschaltvorgangs durchlaufenen Zwischenzustand kurz vor dem Schliessen der Hauptschaltstellen und
Fig. 2b Nebenschaltstelle und Schaltgetriebe, links im Einschaltzustand und rechts in einem während des Ausschaltvorgangs durchlaufenen Zustands mit bereits geöffneten Hauptschaltstellen ;
Fig. 3 vergrössert einen senkrechten Schnitt durch das Schaltgetriebe-gemäss der ersten konstruktiven Ausführung, links im Ausschaltzustand und rechts im Einschaltzustand,
Fig. 4 leicht schematisiert einen Schnitt längs IV-IV in Fig. 3,
Fig. 5 vergrössert einen senkrechten Schnitt durch die Nebenschaltstelle gemäss der ersten konstruktiven Ausführung im Einschaltzustand,
Fig. 6 diagrammatisch den zeitlichen Verlauf der Hübe von Teilen des erfindungsgemässen Schalters gemäss der ersten konstruktiven Ausführung während eines Einschaltvorgangs und eines Ausschaltvorgangs,
Fig. 7 einen senkrechten Schnitt durch das zentrale Gehäuse mit Einschaltwiderstand, Nebenschaltstelle und Schaltgetriebe eines erfindungsgemässen Schalters gemäss einer zweiten konstruktiven Ausführung, und zwar links im Ausschaltzustand und rechts im Einschaltzustand,
Fig. 8 in einem Prinzipschaltbild den erfindungsgemässen Schalter gemäss der zweiten konstruktiven Ausführung, und zwar im während des Einschaltvorgangs durchlaufenen Zustand mit geschlossenen Hauptschaltstellen und offener Nebenschaltstelle, d. h. mit eingeschaltetem Einschaltwiderstand,
Fig. 9a, b senkrechte Schnitte durch Schaltgetriebe und Nebenschaltstelle eines erfindungsgemässen Hochspannungsschalters gemäss der dritten konstruktiven Ausführung, und zwar
Fig. 9a im Ausschaltzustand und
Fig. 9b im Einschaltzustand,
Fig. 10 vergrössert einen Schnitt längs X-X in Fig. 9b,
Fig. 11 vergrössert einen Schnitt längs XI-XI in Fig. 9b, und
Fig. 12 diagrammatisch den zeitlichen Verlauf der Hübe von Teilen des erfindungsgemässen Schalters gemäss der dritten konstruktiven Ausführung während eines Einschaltvorgangs und eines Ausschaltvorgangs.

In Fig. 1a ist ein erfindungsgemässer Hochspannungsschalter gemäss einer ersten und einer dritten konstruktiven Ausführung im Ausschaltzustand dargestellt, welcher in seinem grundsätzlichen Aufbau zwei Hauptsschaltstellen 1a, b und Steuerkondensatoren 2a, b enthält sowie einen Einschaltwiderstand 3 und eine Nebenschaltstelle 4. Die Hauptschaltstellen 1a, b und die Nebenschaltstelle 4 werden von einem gemeinsamen Antrieb 5 über ein Schaltgetriebe 6 betätigt.

Erfindungsgemäss liegen der Einschaltwiderstand 3 und die Nebenschaltstelle 4 parallel zueinander zwischen der ersten Hauptschaltstelle 1a und der zweiten Hauptschaltstelle 1b. Schaltstellen und Schaltgetriebe sind derart ausgebildet, dass beim Einschalten die Nebenschaltstelle 4 nach den Hauptschaltstellen 1a, b schliesst, der Schalter durchläuft dabei also den in Fig. 1b dargestellten elektrischen Zustand, in welchem die beiden geschlossenen Hauptschaltstellen 1a, 1b über den Einschaltwiderstand 3 verbunden sind. Nach dem Schliessen der Nebenschaltstelle 4 ist der in Fig. 1c dargestellte Einschaltzustand erreicht, in welchem der Einschaltwiderstand 3 durch die Nebenschaltstelle 4 überbrückt ist. Beim Ausschalten öffnet die Nebenschaltstelle 4 nach den Hauptschaltstellen 1e, b. Beim Oeffnen der Hauptschaltstellen bilden sich an denselben Lichtbögen aus, wobei die Steuerkondensatoren 2a, b, die dann jeweils zur entsprechenden Hauptschaltstelle 1a bzw. 1b parallelgeschaltet sind, für eine gleichmässige Verteilung der Spannung auf die beiden Hauptschaltstellen sorgen. Nach dem Löschen der Lichtbögen hat der Schalter den in Fig. 1d dargestellten elektrischen Zustand erreicht, in dem die Nebenschaltstelle 4 geschlossen ist, jedoch keinen Strom mehr führt. Sie kann also problemlos geöffnet werden. Nach dem Oeffnen der Nebenschaltstelle 4 befindet sich der Schalter wieder im in Fig. 1a dargestellten Ausschaltzustand.

In Fig. 2a, b, 3, 4, 5 ist ein erfindungsgemässer Hochspannungsschalter gemäss einer ersten konstruktiven Ausführung dargestellt. Die zwei in Reihe liegenden Hauptschaltstellen 1a, b sind als Hochspannungs-Leistungsschalter mit Porzellangehäusen, wie sie etwa aus Brown Boveri Mitteilungen 3/4 (1981), S. 121 bekannt sind, ausgebildet, die Steuerkondensatoren 2a, b weisen ebenfalls Porzellangehäuse auf und sind parallel zu den Hauptschaltstellen 1a, b angeordnet. Die Gehäuse der Hauptschaltstellen 1a. b schliessen, einander gegenüberliegend, an ein mit SF₆ gefülltes Gehäuse 7 an, welches aus Metall, vorzugsweise Gussaluminium, besteht und welches das Schaltgetriebe 6 enthält, das über eine Schaltstange 8 aus Isolierstoff mit dem hier nicht dargestellten Antrieb 5 verbunden ist. Der Einschaltwiderstand 3 ist in zwei in Reihe liegende Säulen von Widerstandselementen aufgeteilt. Das bewegliche Schaltstück der ersten Hauptschaltstelle 1a a und das bewegliche Schaltstück 9 der Nebenschaltstelle 4 sind elektrisch leitend mit dem Gehäuse 7 verbunden.

Dabei sind der Einschaltwiderstand 3 und die Nebenschaltstelle 4 im Gehäuse 7 angeordnet, über welches auch die elektrisch leitende Verbindung zwischen der ersten Hauptschaltstelle 1a und dem Einschaltwiderstand 3 hergestellt ist. Der dem mit dem Gehäuse 7 verbundenen gegenüberliegende Anschluss des Einschaltwiderstands 3 ist einerseits mit dem feststehenden Schaltstück 10 der Nebenschaltstelle 4 und andererseits über einen Verbindungsleiter 11 mit dem beweglichen Schaltstück der gegen das Gehäuse 7 isolierten, d. h. mit demselben nur mittelbar, über den Einschaltwiderstand 3 und - falls diese geschlossen ist - die Nebenschaltstelle 4, verbundenen zweiten Hauptschaltstelle 1 b elektrisch leitend verbunden.

Das Schaltgetriebe 6 enthält in seinem grundsätzlichen Aufbau zwei Umlenkhebel 12a, b, welche einander gegenüberliegend seitlich der Schaltstange 8 am Gehäuse 7 angelenkt sind. Sie sind einerseits über Hubstangen 13a, b mit einem an der Schaltstange 8 befestigten Kolben 14 und andererseits über Hubrohre 15a, b, wobei das Hubrohr 15b im wesentlichen aus Isolierstoff besteht, jeweils mit dem beweglichen Schaltstück der entsprechenden Hauptschaltstelle 1 bzw. 1 b kraftschlüssig verbunden.

Dabei weist das Schaltgetriebe 6 ein als Führungsstange 16 mit, an ihrem Ende, einem Stempel 17 ausgebildetes, mit der Schaltstange 8 starr verbundenes, in der Fortsetzung derselben in das Innere des Gehäuses 7 ragendes Führungsteil auf, das bei der Betätigung der Nebenschaltstelle 4 mitwirkt. Weiters weist das Schaltgetriebe 6 einen hülsenförmigen, an der Führungsstange 16 geführten Schleuderkolben 18 auf, welcher über Mitnehmerstangen 19a, b mit den Umlenkhebein 12a, b kraftschlüssig verbunden ist.

Das bewegliche Schaltstück 9 der Nebenschaltstelle 4 ist an einem Verbindungsteil angebracht, welches als über die Führungsstange 16 gestülpter, in einem mit dem Gehäuse 7 starr verbundenen Führungsring 20 geführter Hohlzylinder 21 ausgebildet ist. Der Hohlzylinder 21 und die Führungsstange 16 sind in der Richtung der Schaltbewegungen begrenzt gegeneinander verschieblich, wobei der die Verschiebbarkeit der Führungsstange 16 gegenüber dem Hohlzylinder 21 in Ausschaltrichtung begrenzende Anschlag durch die Rückseite des Stempels 17 und eine dem Innern des Hohlzylinders 21 zugewandte Ausziehfläche 22 an einem Ring 23, welcher am ausschaltseitigen Ende desselben angebracht ist, gebildet wird. Einschaltseitig ist das Innere des Hohlzylinders 21 durch eine Anschlagfläche 24 begrenzt. Die Aussenseite des Ringes 23 ist als Schleuderfläche 25, welche mit dem Schleuderkolben 18 zusammenwirkt, ausgebildet. Der Führungsring 20 weist ausschaltseitig einen gepolsterten Anschlag 26 auf, welcher mit einem radial nach aussen vorspringenden Teil des Rings 23 zusammenwirkt. Eine am Führungsring 20 verankerte Zugfeder 27 ist mit ihrem gegenüberliegenden Ende am beweglichen Schaltstück 9 der Nebenschaltstelle 4 befestigt.

Das feststehende Schaltstück 10 der Nebenschaltstelle 4 weist einen Nennstromkontakt mit kranzartig angeordneten Kontaktfingern 28 auf, welche in der Einschaltstellung mittels Federeiementen 29 gegen einen ringförmigen beweglichen Nennstromkontakt 30 gepresst sind, welchen. sie an seiner Aussenseite kontaktieren. Die Kontaktfinger 28 weisen Nocken 31 auf, welche zusammen mit einem umlaufenden Wulst 32 am beweglichen Nennstromkontakt 30, hinter den sie eingreifen, eine Raste bilden, welche in der Einschaltstellung zwischen dem feststehenden Schaltstück 10 und dem beweglichen Schaltstück 9 der Nebenschaltstelle 4 wirksam ist, und zwar derart, dass die Einrastung der durch die Zugfeder 27 ausgeübten Kraft standhält. Die Kontaktfinger 28 umgeben koaxial mit Abstand einen rohrförmig ausgebildeten, mittig angeordneten, feststehenden Abbrandkontakt 33, welcher mit einem vom beweglichen Nennstromkontakt 30 koaxial mit Abstand umgebenen, stiftförmig ausgebildeten beweglichen Abbrandkontakt 34 zusammenwirkt.

Im folgenden wird anhand der Figuren 1a-d. 2a, b, 3-6 die Funktion des erfindungsgemässen Schalters gemäss der ersten Ausführungsform erläutert.

Dabei sind in Fig. 6 auf der Abszisse die Zeit und auf der Ordinate die Hübe der beweglichen Schaltstücke der Hauptschaltstrecken 1a, b (strichpunktierte Linie) des Schleuderkolbens 18 (gestrichelte Linie) und des beweglichen Schaltstücks 9 der Nebenschaltstelle 4 (durchgezogene Linie) aufgetragen. Die Bezeichnungen 2a, 1, 2a, r, 2b, 1, 2b, r unterhalb der Abszisse verweisen auf die jeweils den zum gegebenen Zeitpunkt erreichten Zustand des Schalters darstellenden Figuren 2a, b, linke und rechte Hälfte. Die Klammern unterhalb der Abszisse mit den Bezeichnungen la-ld bezeichnen den jeweiligen elektrischen Zustand des Schalters, wie er in den Figuren 1a-d dargestellt ist.

Aus dem zu einem Zeitpunkt A eingenommenen, in Fig. 2a, linke Hälfte, dargestellten Ausschaltzustand, in welchem der Schalter sich im in Fig. 1a dargestellten elektrischen Zustand befindet-die Hauptschaltstellen 1a, b und die Nebenschaltstelle 4 sind offen - wird der Schalter durch Aufwärtsbewegung der Schaltstange 8, was ein Drehen der Umlenkhebel 12a, b und damit ein Einleiten der Schliessbewegung der beweglichen Schaltstücke der Hauptschaltstellen 1a, b und ein Hochziehen des Schleuderkolbens 18 durch die Mitnehmerstangen 19a, b bewirkt sowie ein Hochschieben des Stempels 17, in einen zu einem Zeitpunkt B erreichten ersten Zwischenzustand, dargestellt in Fig. 2a, rechte Hälfte, gebracht, in dem die Hauptschaltstellen 1a, b noch nicht ganz geschlossen sind, das bewegliche Schaltstück 9 der Nebenschaltstelle noch, durch die Zugfeder 27 gehalten, auf dem Führungsring 20 aufsitzt und die Anschlagfläche 24 eben vom Stempel 17 berührt wird, während der Schleuderkolben 18 die Schleuderfläche 25 noch nicht ganz erreicht hat.

Kurz darauf, zu einem Zeitpunkt C, erreicht der Schalter einen Zustand, in dem sich die Hauptschaltstellen 1a, b eben schliessen und der Schleuderkolben 18, der sich, von den Mitnehmerstangen 19a, b gezogen, die in der Ausschaltstellung einen spitzen Winkel zur Schaltstange 8 einnahmen, der sich aber im Laufe der Einschaltbewegung weiter geöffnet hat, so dass der Schleuderkolben 18 nun bereits bei geringem Hub der Schaltstange 8 eine relativ grosse Strecke an der Führungsstange 16 hochgezogen wird, die Schleuderfläche 25 berührt. Der Schalter nimmt den in Fig. 1b dargestellten elektrischen Zustand an - die Hauptschaltstellen 1a, b sind geschlossen, die Nebenschaltstelle 4 offen - und der Strom fliesst vom beweglichen Schaltstück der ersten Hauptschaltstelle 1a über das Metellgehäuse 7, durch den Einschaltwiderstand 3 und den Verbindungsleiter 11 zum beweglichen Schaltstück der zweiten Hauptschaltstelle 1b.

Im weiteren Verlauf der Einschaltbewegung wird der Hohlzylinder 21 durch den Schleuderkolben 18 hochgeschoben, bis das bewegliche Schaltstück 9 der Nebenschaltstelle 4 zu einem Zeitpunkt D das feststehende Schaltstück 10 derselben erreicht, wobei Vorzündungen von den Abbrandkontakten aufgefangen werden, und zu einem kurz darauf erreichten Zeitpunkt E der bewegliche Nennstromkontakt 30 mit den Kontaktfingern 28 einrastet. Damit ist der in Fig. 2b, linke Hälfte, dargestellte Einschaltzustand erreicht, der Schalter hat bereits zum Zeitpunkt D den in Fig. 1c dargestellten elektrischen Zustand - die Hauptschaltstellen 1a, b und die Nebenschaltstelle 4 sind geschlossen - angenommen, der Strom fliesst vom beweglichen Schaltstück der ersten Hauptschaltstelle 1a über das Gehäuse 7 und im wesentlichen über den Führungsring 20 und den Hohlzylinder 21 zur Nebenschaltstelle 4 und von dieser über den Verbindungsleiter 11 zum beweglichen Schaltstück der zweiten Hauptschaltstelle 1 b. Der Einschaltwiderstand 3 ist kurzgeschlossen.

Der zeitliche Abstand zwischen dem Schliessen der Hauptschaltstellen 1a, b zum Zeitpunkt C und dem Schliessen der Nebenschaltstelle 4 zum Zeitpunkt D beträgt etwa 8 ms. Die Ausbildung des Schaltgetriebes 6 mit dem von den Mitnehmerstangen 19a, b gezogenen Schleuderkolben 18 ermöglicht es, dass beim Einschaltvorgang das bewegliche Schaltstück 9 der Nebenschaltstelle 4 in der Ausschaltstellung bleibt, während die beweglichen Schaltstücke der Hauptschaltstellen 1a, b jeweils einen ersten Teil der zwischen ihrer Ausschaltstellung und ihrer Einschaltstellung liegenden Strecke durchlaufen und die gesamte zwischen seiner Einschaltstellung und seiner Ausschaltstellung liegende Strecke zurücklegt, während die beweglichen Schaltstücke der Hauptschaltstellen 1a, b jeweils den verbleibenden Teil der zwischen ihrer Einschaltstellung und ihrer Ausschaltstellung liegenden Strecke durchlaufen, d. h. mit einem geringen Resthub der Schaltstange 8. Dadurch bleibt lange der maximale Abstand zwischen den Schaltstücken der Nebenschaltstelle 4 erhalten und Vorzündungen können erst kurz vor dem Schliessen derselben einsetzen.

Der Ausschaltvorgang wird durch die beginnende Abwärtsbewegung der Schaltstange 8 eingeleitet, welche zu einem Zeitpunkt F die Oeffnung der Hauptschaltstellen 1a, b und das Ziehen von Lichtbögen an derselben bewirkt. Auch der Schleuderkolben 18, der beim Ausschaltvorgang keine Funktion hat, sowie der Stempel 17 bewegen sich nach unten, die Nebenschaltstelle 4 bleibt jedoch geschlossen, da die Einrastung des beweglichen Schaltstücks 9 am feststehenden Schaltstück 10 derselben der durch die Zugfeder 27 ausgeübten Kraft standhält.

Zum Zeitpunkt G - die beweglichen Schaltstücke der Hauptschaltstellen 1a, b haben sich inzwischen weiter von deren feststehenden Schaltstücken fortbewegt und der Stempel 17 hat sich der Ausziehfläche 22 genähert, löschen die Lichtbögen in den Hauptschaltstellen 1a, b und der Schalter geht in den in Fig. 1d dargestellten elektrischen Zustand über - die Hauptschaltstellen 1a, b sind offen, die Nebenschaltstelle 4 geschlossen, der Strom ist unterbrochen.

Der Steuerkondensator 2b, der zusammen mit dem Steuerkondensator 2a für eine gleichmässige Aufteilung der Spannung zwischen der ersten Hauptschaltstelle 1a und der zweiten Hauptschaltstelle 1 b sorgt, ist bei geschlossener Nebenschaltstelle 4 über das Gehäuse 7 und die Nebenschaltstelle zur zweiten Hauptschaltstelle 1b parallel geschaltet.

Die weitere Abwärtsbewegung der Schaltstange 8 bringt zu einem Zeitpunkt H die Rückseite des Stempels 17 mit der Ausziehfläche 22 in Kontakt und damit den Schalter in den in Fig. 2b, rechte Hälfte, dargestellten Zustand. Die vom Stempel 17 ausgeübte Kraft löst die Einrastung zwischen dem beweglichen Schaltstück 9 und dem feststehenden Schaltstück 10 der Nebenschaltstelle 4, die sich zum Zeitpunkt I trennen, womit der Schalter wieder den in Fig. 1a dargestellten elektrischen Zustand erreicht - alle Schaltstellen sind offen.

Der Resthub der Schaltstange 8 bringt nun die beweglichen Schaltstücke der Hauptschaltstellen 1a, b und den Stempel 17, die Zugfeder 27 das bewegliche Schaltstück 9 der Nebenschaltstelle 4 in die in Fig. 2a, linke Hälfte, dargestellte Ausschaltstellung zurück.

In Fig. 7 ist ein erfindungsgemässer Hochspannungsschalter gemäss einer zweiten Ausführungsform dargestellt, der in seinem Aufbau und seiner mechanischen Funktion vollständig dem bereits erläuterten Hochspannungsschalter gemäss der ersten Ausführungsform entspricht, sich von demselben jedoch durch ein geringfügig modifiziertes Schaltungsprinzip, dargestellt in Fig. 8, unterscheidet.

Der Einschaltwiderstand 3 ist wiederum in zwei Säulen aufgeteilt, welche zwei gleich grosse, in Reihe liegende Teilwiderstände, nämlich einen ersten Teilwiderstand 3a und einen zweiten Teilwiderstand 3b, bilden. Das die beiden Teilwiderstände 3a, b verbindende Leiterstück ist über ein Verbindungsstück 35 auch mit dem metallenen Gehäuse 7 elektrisch leitend verbunden.

Die erste Hauptschaltstelle 1a ist mit dem Einschaltwiderstand 3 und mit dem beweglichen Schaltstück 9 der Nebenschaltstelle 4 über einen ersten Verbindungsleiter 11a und die zweite Hauptschaltstelle über einen zweiten Verbindungsleiter 11b mit dem Einschaltwiderstand 3 und dem feststehenden Schaltstück 10 der Nebenschaltstelle 4 verbunden. Beide Hauptschaltstellen 1a, b sind vom Gehäuse 7 isoliert, d. h. mit demselben nur mittelbar, jeweils über einen der Teilwiderstände 3a, b verbunden. Die Führungsstange 16 und der Schleuderkolben 18 sowie beide Hubrohre 15a, b bestehen aus Isolierstoff.

In seiner Funktion entspricht der erfindungsgemässe Schalter gemäss der zweiten Ausführungsform praktisch vollkommen dem erfindungsgemässen Schalter gemäss der ersten Ausführungsform. Der Unterschied liegt darin, dass, wenn sich der Schalter im in Fig. 8 dargestellten, während des Einschaltvorganges durchlaufenen Zwischenzustand mit geschlossenen Hauptschaltstellen 1a, b und offener Nebenschaltstelle 4, also eingeschaltetem Einschaltwiderstand 3 befindet, das Potential des Gehäuses 7 in der Mitte zwischen den beiden an den gegenüberliegenden Enden des Einschaltwiderstands 3 anliegenden Potentialen liegt, da über jeden der beiden Teilwiderstände 3a, b jeweils die Hälfte der am Einschaltwiderstand- 3 anliegenden Spannung abfällt. Dadurch brauchen, im Gegensatz zum Schalter gemäss der ersten Ausführungsform, das feststehende Schaltstück 10 der Nebenschaltstelle 4, die zweite Hauptschaltstelle 1 b sowie der beide verbindende Verbindungsleiter 11b gegen das Gehäuse 7 nur für die halbe Schaltspannung isoliert zu sein. Entsprechend genügt auch zwischen dem beweglichen Schaltstück 9, der ersten Hauptschaltstelle 1a und dem beide untereinander und mit dem Einschaltwiderstand 3 verbindenden Verbindungsleiter 11a einerseits und dem Gehäuse 7 andererseits eine für die halbe Schaltspannung ausgelegte Isolation.

In Fig. 9a, b, 10, 11 ist ein erfindungsgemässer Hochspannungsschalter gemäss einer dritten konstruktiven Ausführung dargestellt. Er entspricht bezüglich seines grundsätzlichen Aufbaus und seines elektrischen Prinzips vollständig und auch bezüglich seines mechanischen Prinzips im wesentlichen dem oben erläuterten Hochspannungsschalter gemäss der ersten Ausführungsform.

Das mit der Schaltstange 8 starr verbundene, in der Fortsetzung desselben in das Innere des Gehäuses 7, das wiederum aus Metall besteht, ragende Führungsteil weist ein als Führungszylinder 16 ausgebildetes Endstück auf und das das bewegliche Schaltstück 9 der Nebenschaltstelle 4 mit dem Führungszylinder 16' verbindende Verbindungsteil ist als Verbindungsstange 21' ausgebildet, die mit einem Ende am beweglichen Schaltstück 9 angelenkt ist und am gegenüberliegenden Ende einen angelenkten Anschlagkolben 17' trägt, der im Führungszylinder 16' geführt ist. Der die Verschiebbarkeit des Führungszylinders 16' gegenüber der Verbindungsstange 21' in Ausschaltrichtung begrenzende Anschlag wird durch eine dem Innern des Führungszylinders 16' zugewandte Ausziehfläche 22 an einem Ring 23, welcher am einschaltseitigen Ende desselben angebracht ist, und der Rückseite des Anschlagkolbens 17' gebildet. Ausschaltseitig ist das Innere des Führungszylinders 16' durch eine Anschlagfläche 24 begrenzt.

Das bewegliche Kontaktstück 9 der Nebenschaltstelle 4 ist als am Gehäuse 7 angelenkter Messerkontakt ausgebildet. Eine mit einem Ende am Gehäuse 7 verankerte Zugfeder 27 ist mit ihrem gegenüberliegenden Ende an demselben befestigt.

Das feststehende Schaltstück 10 der Nebenschaltstelle 4 weist einen feststehenden Nennstromkontakt mit in zwei einander gegenüberliegenden Reihen angeordneten Kontaktfingern 28 auf, welche in der Einschaltstellung mittels Federelementen 29 seitlich gegen den durch einen Abschnitt der einschaltseitigen Kante des beweglichen Schaltstücks 9 gebildeten beweglichen Nennstromkontakt 30 gedrückt werden. Die Kontaktfinger 28 weisen Nocken 31 auf, welche zusammen mit zwei seitlichen Wülsten 32a, b am beweglichen Nennstromkontakt 30, hinter die sie eingreifen, eine in der Einschaltstellung gegen die Kraft der Zugfeder 27 zwischen dem feststehenden Schaltstück 10 und dem beweglichen Schaltstück 9 der Nebenschaltstelle 4 wirksame Raste bilden. In der Fortsetzung der Doppelreihe von Kontaktfingern 28 ist ein zangenartiger feststehender Abbrandkontakt 33 angeordnet, welcher mit einem in der Fortsetzung des beweglichen Nennstromkontakts 30 am beweglichen Schaltstück 9 angeordneten feststehenden Abbrandkontakt 33 zusammenwirkt, der als an der einschaltseitigen Kante des beweglichen Schaltstücks 3 angebrachte Nocke ausgebildet ist. Ein gleichfalls eine Doppelreihe von Kontaktfingern aufweisender Zusatzkontakt 36 sorgt in der Einschaltstellung für eine gut leitende Verbindung zwischen dem Gehäuse 7 und dem beweglichen Schaltstück 9 der Nebenschaltstelle 4.

Im folgenden wird anhand der Figuren 1a-d, 9a, b, 10-12 die Funktion des erfindungsgemässen Schalters gemäss der dritten Ausführungsform, die im wesentlichen zur bereits erläuterten Funktion des erfindungsgemässen Schalters gemäss der ersten Auführungsform analog ist, kurz erläutert. Dabei sind in Fig. 10 auf der Abszisse wiederum die Zeit und auf der Ordinate die Hübe der beweglichen Schaltstücke der Hauptschaltstellen 1a, b (strichpunktierte Linie) und des beweglichen Schaltstücks 9 der Nebenschaltstelle 4 (durchgezogene Linie) aufgetragen. Die Bezeichnungen 9a, 9b unterhalb der Abszisse verweisen auf die jeweils den zum gegebenen Zeitpunkt erreichten Zustand des Schalters darstellenden Figuren 9a, b. Die Klammern unterhalb der Abszisse mit den Bezeichnungen 1a-1d bezeichnen wieder den jeweiligen elektrischen Zustand des Schalters, wie er in den Figuren 1a-d dargestellt ist.

Von der Position, in der sie sich im zum Zeitpunkt A eingenommenen, in Fig. 9a dargestellten Ausschaltzustand befindet, wird die Schaltstange 8 aufwärts bewegt, wobei zum Zeitpunkt B die Anschlagfläche 24 des Führungszylinders 16' den Anschlagkolben 17' berührt und kurz darauf, zum Zeitpunkt C, die Hauptschaltstellen 1a, b sich schliessen, wodurch der Schalter vom in Fig. 1a in den in Fig. 1b dargestellten elektrischen Zustand übergeht. Die erst zum Zeitpunkt B begonnene Aufwärtsbewegung des beweglichen Schaltstücks 9 der Nebenschaltstelle 4 führt zum Zeitpunkt D zur Berührung der beiden Schaltstücke derselben, wodurch der Schalter den elektrischen Zustand gemäss Fig. 1 annimmt. Kurz darauf, zum Zeitpunkt E, rastet der bewegliche Nennstromkontakt 30 mit den Kontaktfingern 28 des feststehenden Nennstromkontakts der Nebenschaltstelle 4 ein, der in Fig. 9b dargestellte Einschaltzustand ist erreicht.

Abwärtsbewegung der Schaltstange 8 führt zur Oeffnung der Hauptschaltstellen la, b zum Zeitpunkt F und weiters zum Löschen der an denselben gezogenen Lichtbögen zum Zeitpunkt G, womit der Schalter den elektrischen Zustand von Fig. 1d erreicht. Zum Zeitpunkt H trifft die Ausziehfläche 22 auf die Rückseite des Anschlagkolbens 17', in der Folge löst sich die Einrastung zwischen dem beweglichen Schaltstück 9 und dem feststehenden Schaltstück 10 der Nebenschaltstelle 4, was zur Trennung derselben zum Zeitpunkt I führt. Der Schalter erreicht wiederum den elektrischen Zustand von Fig. 1a. Mit dem Resthub der Schaltstange 8 werden die Hauptschaltstellen 1a, b und der Führungszylinder 16', durch die Zugefeder 27 das bewegliche Schaltstück 9 der Nebenschaltstelle 4 in den Einschaltzustand gemäss Fig. 9a gebracht.

Gegenüber der ersten und der zweiten hat die dritte Ausführungsform den Vorteil, dass sich die Umsetzung eines geringen Resthubs der Schaltstange 8 in eine verhältnismässig grosse Schaltbewegung des beweglichen Schaltstücks 9 dank der Ausbildung desselben als Messerkontakt durch geeignete Wahl des Anlenkpunktes desselben am Gehäuse 7 sowie der Abstände zwischen demselben und dem Anlenkpunkt der Verbindungsstange 16' am Messerkontakt einerseits sowie zwischen dem letzteren und dem beweglichen Abbrandkontakt 34 und dem beweglichen Nennstromkontakt 30 andererseits leicht bewerkstelligen lässt. Es ist kein Schleuderkolben erforderlich.

Die erste und die zweite Ausführungsform ermöglichen dagegen eine präzisere Führung des beweglichen Schaltstücks 9. Dank ihrer rotationssymmetrischen Ausbildung sind die wesentlichen Teile der Nebenschaltstelle 4 einfacher herzustellen.

## Patentansprüche

1. Hochspannungsschalter mit einer ersten Hauptschaltstelle (1a) und einer zweiten Hauptschaltstelle (1 b), welche in Reihe liegen, mit mindestens einem Einschaltwiderstand (3) und mindestens einer Nebenschaltstelle (4) sowie mit einem den Hauptschaltstellen (1a, 1b) und der Nebenschaltstelle (4) gemeinsamen Antrieb (5) und einem Schaltgetriebe (6), über welches der Antrieb (5) die Schaltstellen (1 a, 1b. 4) betätigt, dadurch gekennzeichnet, dass der mindestens eine Einschaltwiderstand (3) und die Nebenschaltstelle (4) parallel zueinander zwischen der ersten Hauptschaltstelle (1a) und der zweiten Hauptschaltstelle (1b) liegen, und dass das Schaltgetriebe (6) und die Schaltstellen (1a, 1b, 4) derart ausgebildet sind, dass die Nebenschaltstelle (4) beim Einschalten nach den Hauptschaltstellen (1a, 1b) schliesst und beim Ausschalten nach den Hauptschaltstellen (1a, 1b) öffnet.

2. Hochspannungsschalter nach Anspruch 1, dadurch gekennzeichnet, dass das Schaltgetriebe (6) derart ausgebildet ist, dass beim Einschaltvorgang das bewegliche Schaltstück (9) der Nebenschaltstelle (4) in der Ausschaltstellung bleibt, während die beweglichen Schaltstücke der Hauptschaltstellen (1a, 1b) jeweils einen ersten Teil der zwischen ihrer Ausschaltstellung und ihrer Einschaltstellung liegenden Strecke durchlaufen und die gesamte zwischen seiner Einschaltstellung und seiner Ausschaltstellung liegende Strecke zurücklegt, während die beweglichen Schaltstücke der Hauptschaltstellen (1a. 1b) jeweils den verbleibenden Teil der zwischen ihrer Einschaltstellung und ihrer Ausschaltstellung liegenden Strecke durchlaufen.

3. Hochspannungsschalter nach Anspruch 1 oder 2, mit einem das Schaltgetriebe (6) enthaltenden Gehäuse (7), an welches die Hauptschaltstellen (1a, 1b) anschliessen, bei welchem durch eine Schaltstange (8) eine kraftschlüssige Verbindung zwischen dem Antrieb (5) und dem Schaltgetriebe (6) hergestellt ist und das Schaltgetriebe (6) einen ersten Umlenkhebel (12a) und einen zweiten Umlenkhebel (12b) aufweist, welche einander gegenüberliegend seitlich der Schaltstange (8) am Gehäuse (7) angelenkt und einerseits mit der Schaltstange (8) und andererseits mit dem beweglichen Schaltstück der ersten Hauptschaltstelle (1a) bzw. der zweiten Hauptschaltstelle (1 b) kraftschlüssig verbunden sind, dadurch gekennzeichnet, dass das Schaltgetriebe (6) ein mit der Schaltstange (8) starr verbundenes, in der Fortsetzung derselben ins Innere des Gehäuses (7) ragendes Führungsteil enthält, welches bei der Betätigung der Nebenschaltstelle (4) mitwirkt.

4. Hochspannungsschalter nach den Ansprüchen 2 und 3, dadurch gekennzeichnet, dass das bewegliche Schaltstück (9) der Nebenschaltstelle (4) mit einem Verbindungsteil mindestens kraftschlüssig verbunden ist, und dass das Verbindungsteil und das Führungsteil in Richtung der Schaltbewegungen begrenzt gegeneinander verschieblich sind.

5. Hochspannungsschalter nach Anspruch 4, dadurch gekennzeichnet, dass in der Einschaltstellung das bewegliche Schaltstück (9) der Nebenschaltstelle (4) mittels einer am Gehäuse (7) oder an einem mit demselben starr verbundenen Teil verankerten Zugfeder (27) mit einer in Ausschaltrichtung wirkenden Kraft beaufschlagt und an einem mit dem Gehäuse (7) starr verbundenen Teil derart eingerastet ist, dass die Einrastung der durch die Zugfeder (27) ausgeübten Kraft standhält, aber durch die beim Ausschaltvorgang vom Führungsteil in Ausschaltrichtung ausgeübte Kraft lösbar ist und ein die Verschiebbarkeit des Führungsteils gegenüber dem Verbindungsteil in Ausschaltrichtung begrenzender Anschlag vorhanden ist, welchen das Führungsteil im Laufe seiner Ausschaltbewegung erreicht.

6. Hochspannungsschalter nach einem der Ansprüche 3 bis 5, bei welchem das Gehäuse (7) aus Metall besteht und das bewegliche Schaltstück der ersten Hauptschaltstelle (1a) und ein Schaltstück der Nebenschaltstelle (4) mit demselben elektrisch leitend verbunden sind, dadurch gekennzeichnet, dass der Einschaltwiderstand (3) und die Nebenschaltstelle (4) im Gehäuse (7) angeordnet sind, die elektrisch leitende Verbindung zwischen der ersten Hauptschaltstelle (1a) und dem Einschaltwiderstand (3) über dasselbe hergestellt ist und die zweite Hauptschaltstelle (1 b) mit demselben nicht unmittelbar elektrisch leitend verbunden ist.

7. Hochspannungsschalter nach einem der Ansprüche 3 bis 5, bei welchem das Gehäuse (7) aus Metall besteht, dadurch gekennzeichnet, dass der Einschaltwiderstand (3) und die Nebenschaltstelle (4) im Gehäuse (7) angeordnet sind, am Einschaltwiderstand (3) ein denselben in einen ersten Teilwiderstand (3a) und einen zweiten Teilwiderstand (3b), welche vorzugsweise gleich gross sind, teilender, mit dem Gehäuse (7) elektrisch leitend verbundener Anschluss vorhanden ist und die Hauptschaltstellen (1a, 1b) mit dem Gehäuse (7) nicht unmittelbar elektrisch leitend verbunden sind.

8. Hochspannungsschalter nach einem der Ansprüche 5 bis 7, dadurch gekennzeichnet, dass
- das Führungsteil als Führungsstange (16) ausgebildet ist mit, an ihrem Ende, einem Stempel (17), und das Verbindungsteil als über die Führungsstange (16) gestülpter Hohlzylinder (21), welcher an seinem dem feststehenden Schaltstück (10) der Nebenschaltstelle (4) zugewandten Ende das bewegliche Schaltstück (9) derselben trägt,
- der die Verschiebbarkeit der Führungsstange (16) gegenüber dem Hohlzylinder (21) in Ausschaltrichtung begrenzende Anschlag durch die Rückseite des Stempels (17) und eine dem Innern des Hohlzylinders (21) zugewandte Ausziehfläche (22) an einem Ring (23), welcher am dem feststehenden Schaltstück (10) der Nebenschaltstelle (4) abgewandten Ende desselben angebracht ist, gebildet ist,
- der Hohlzylinder (21) in einem mit dem Gehäuse (7) starr verbundenen Führungsring (20) geführt ist,
- die Zugfeder (27) den Hohlzylinder (21) koaxial umgibt und am Führungsring (20) verankert ist,
- die Kontaktfinger (28) des feststehenden Schaltstücks (10) der Nebenschaltstelle (4) kranzartig angeordnet einen mittig angeordneten feststehenden Abbrandkontakt (33) koaxial mit Abstand umgeben,
- das bewegliche Schaltstück (9) der Nebenschaltstelle (4) einen ringförmigen beweglichen Nennstromkontakt (30) enthält, welcher in der Einschaltstellung von den Kontaktfingern (28) kontaktiert ist und welcher einen mittig angeordneten beweglichen Abbrandkontakt (34) koaxial mit Abstand umgibt.

9. Hochspannungschalter nach Anspruch 8, dadurch gekennzeichnet, dass das Schaltgetriebe (6) einen ausschaltseitig vom Hohlzylinder (21) an der Führungsstange (16) geführten Schleuderkolben (18) aufweist, welcher mit mindestens einem Umlenkhebel (12a, 12b) mittels einer Mitnehmerstange (19a, 19b), welche in der Ausschaltstellung einen spitzen Winkel zur Führungsstange (16) einnimmt, wobei ihr Anlenkpunkt am Schleuderkolben (18) ausschaltseitig von ihrem Anlenkpunkt am Umlenkhebel (12a, 12b) liegt, und in der Einschaltstellung annähernd einen rechten Winkel zur Führungsstange (16) einnimmt, derart kraftschlüssig verbunden ist, dass er im Laufe der Einschaltbewegung an eine Schleuderfläche (25) an der Aussenseite des Rings (23), welcher am Ende des Hohlzylinders (21) angebracht ist, stösst und den Hohlzylinder (21) in die Einschaltstellung schiebt.

10. Hochspannungsschalter nach Anspruch 5 oder 6, dadurch gekennzeichnet, dass
- das Führungsteil ein als hohler Führungszylinder (16') ausgebildetes Endstück aufweist und das Verbindungsteil als Verbindungsstange (21'), welche mit ihrem dem feststehenden Schaltstück (10) der Nebenschaltstelle (4) zugewandten Ende am beweglichen Schaltstück (9) derselben angelenkt ist und am gegenüberliegenden Ende einen angelenkten Anschlagskolben (17') trägt, welcher im Führungszylinder (16') geführt ist,
- der die Verschiebbarkeit des Führungszylinders (16') gegenüber der Verbindungsstange (21') in Ausschaltrichtung begrenzende Anschlag durch eine dem Innern des Führungszylinders (16') zugewandte Ausziehfläche (22) an einem Ring (23), welcher am dem feststehenden Schaltstück (10) der Nebenschaltstelle (4) zugewandten Ende desselben angebracht ist, und der Rückseite des Anschlagskolbens (17') gebildet ist,
- die Kontaktfinger (28) des feststehenden Schaltstücks (10) in zwei einander gegenüberliegenden Reihen angeordnet sind, in deren Fortsetzung ein zangenartiger feststehender Abbrandkontakt (33) angeordnet ist,
- das bewegliche Schaltstück (9) der Nebenschaltstelle (4) als an einem Ende am Gehäuse (7) angelenkter Messerkontakt ausgebildet ist, weIcher in der Einschaltstellung beidseitig von den Kontaktfingern (28) kontaktiert ist, mit einem beweglichen Abbrandkontakt (34), der als an der dem feststehenden Schaltstück (10) der Nebenschaltstelle (4) zugewandten Kante des beweglichen Schaltstücks (9) angebrachte Nocke ausgebildet ist.

## Claims

1. High-voltage breaker having a first main switching point (1a) and a second main switching point (1 b), which are in series, having at least one mating resistance (3) and at least one auxiliary switching point (4) and having a drive (5) which is common to the main switching points (1a. 1b) and to the auxiliary switching point (4) and a switching mechanism (6) via which the drive (5) actuates the switching points (1a, 1b, 4), characterized in that the at least one mating resistance (3) and the auxiliary switching point (4) are connected in parallel with one another between the first main switching point (1a) and the second main switching point (1 b), and that the switching mechanism (6) and the switching points (1a, 1b, 4) are constructed in such a manner that the auxiliary switching point (4) closes after the main switching points (1a, 1b) during the closing process and opens after the main switching points (1a, 1b) during the opening process.

2. High-voltage breaker according to Claim 1, characterized in that the switching mechanism (6) is constructed in such a manner that, during the closing process, the moving contact member (9) of the auxiliary switching point (4) remains in the open position whilst the moving contact members of the main switching points (1a, 1b) travel in each case through a first section of the distance between their open position and their closed position, and travels the entire distance between its closed position and its open position whilst the moving contact members of the main switching points (1a, 1b) travel in each case through the remaining section of the distance between their closed position and their open position.

3. High-voltage breaker according to Claim 1 or 2, having a housing (7) which contains the switching mechanism (6) and which is adjoined by the main switching points (1a, 1b), in which housing a non-positive connection between the drive (5) and the switching mechanism (6) is established by means of an operating rod (8) and the switching mechanism (6) exhibits a first shift lever (12a) and a second shift lever (12b) which, opposite to one another, are pivoted on the housing (7) laterally to the operating rod (8) and, on the one hand, are non-positively connected to the operating rod (8) and, on the other hand, to the moving contact member of the first main switching point (1a) or the second main switching point (1 b), respectively, characterized in that the switching mechanism (6) contains a guide part, rigidly connected to the operating rod (8) and projecting into the interior of the housing (7) in continuation of the former, which cooperates in the actuation of the auxiliary switching point (4).

4. High-voltage breaker according to Claims 2 and 3, characterized in that the moving contact member (9) of the auxiliary switching point (4) is at least non-positively connected to a connecting part and that the connecting part and the guide part are displaceable with respect to one another to a limited extent in the direction of the switching movements.

5. High-voltage breaker according to Claim 4, characterized in that, in the closed position, the moving contact member (9) of the auxiliary switching point (4) is loaded with a force acting in the opening direction by means of a tension spring (27) anchored on the housing (7) or at a part rigidly connected to the latter, and is locked to a part rigidly connected to the housing (7), in such a manner that the locking arrangement withstands the force exerted by the tension spring (27), but can be released by the force exerted in the opening direction by the guide part during the opening process and a stop, which limits the displaceability of the guide part with respect to the connecting part in the opening direction, exists which is reached by the guide part in the course of its opening movement.

6. High-voltage breaker according to one of Claims 3 to 5, in which the housing (7) consists of metal and the moving contact member of the first main switching point (1a) and a contact member of the auxiliary switching point (4) are electrically conductively connected to the housing, characterized in that the mating resistance (3) and the auxiliary switching point (4) are arranged in the housing (7), the electrically conductive connection between the first main switching point (1a) and the mating resistance (3) is established via the housing and the second main switching point (1 b) is not directly electrically conductively connected to the latter.

7. High-voltage breaker according to one of Claims 3 to.5, in which the housing (7) consists of metal, characterized in that the mating resistance (3) and the auxiliary switching point (4) are arranged in the housing (7), a connection electrically conductively connected to the housing (7) exists at the mating resistance (3) which divides the latter into a first part resistance (3a) and a second part resistance (3b) which are preferably of equal size, and the main switching points (1a, 1b) are not directly electrically conductively connected to the housing (7).

8. High-voltage breaker according to one of Claims 5 to 7, characterized in that
- the guide part is constructed as a guide rod (16) having at its end a stamp (17), and the connecting part is formed as hollow cylinder (21) which is put inverted over the guide rod (16) and which carries at its end facing the fixed contact member (10) of the auxiliary switching point (4) the moving contact member (9) of the latter,
- the stop limiting the displaceability of the guide rod (16) with respect to the hollow cylinder (21) in the opening direction is formed by the rear of the stamp (17) and a draw-out area (22), facing the interior of the hollow cylinder (21), on a ring (23) which is attached to the end facing away from the fixed contact member (10) of the auxiliary switching point (4),
- the hollow cylinder (21) is carried in a guide ring (20) rigidly connected to the housing (7),
- the tension spring (27) coaxially surrounds the hollow cylinder (21) and is anchored on the guide ring (20),
- the contact fingers (28) of the fixed contact member (10) of the auxiliary switching point (4), arranged like a ring, coaxially surround a centrally arranged fixed arcing contact (33) at a distance,
- the moving contact member (9) of the auxiliary switching point (4) contains an annular moving rated-current contact (30) which is contacted by the contact fingers (28) in the closed position and which coaxially surrounds a centrally arranged moving arcing contact (34) at a distance.

9. High-voltage breaker according to Claim 8, characterized in that the switching mechanism (6) exhibits a centrifugal piston (18), carried by the hollow cylinder (21) on the guide rod (16) on the opening side, which is non-positively connected to at least one shift lever (12a, 12b) by means of a driving rod (19a, 19b) which, in the opening position, assumes an acute angle with respect to the guide rod (16), its pivoting point on the centrifugal piston (18) being located on the opening side of its pivoting point on the shift lever (12a, 12b), and assumes approximately a right angle with respect to the guide rod (16) in the closed position, in such a manner that it impinges, in the course of the closing movement, against a throwing face (25) on the outside of the ring (23) which is attached to the end of the hollow cylinder (21) and pushes the hollow cylinder (21) into the closed position.

10. High-voltage breaker according to Claim 5 or 6, characterized in that
- the guide part exhibits an end section constructed as hollow guide cylinder (16') and the connecting part is constructed as connecting rod (21') which is pivoted with its end facing the fixed contact member (10) of the auxiliary switching point (4) at the moving contact member (9) of the latter and carries at the opposite end a pivoted stop piston (17') which is carried in the guide cylinder (16'),
- the stop limiting the displaceability of the guide cylinder (16') with respect to the connecting rod (21') in the opening direction is formed by a draw-out area (22), which faces the interior of the guide cylinder (16'), on a ring (23) which is attached to the end of the latter facing the fixed contact member (10) of the auxiliary switching point (4), and the rear of the stop piston (17'),
- the contact fingers (28) of the fixed contact member (10) are arranged in two mutually opposite rows in the continuation of which a pincer- like fixed arcing contact (33) is arranged,
- the moving contact member (9) of the auxiliary switching point (4) is constructed as a knife contact, pivoted at one end at the housing (7), which, in the closed position, is contacted on both sides by the contact fingers (28), with a moving arcing contact (34) which is constructed as toe attached to the edge of the moving contact member (9) facing the fixed contact member (10) of the auxiliary switching point (4).

## Revendications

1. Interrupteur à haute tension avec un premier point de commutation principal (1a) et un second point de commutation principal (1b), qui se trouvent en série, avec au moins une résistance d'enclenchement (3) et au moins un point de commutation auxiliaire (4) ainsi qu'un moteur (5) commun aux points de commutation principaux (1a, 1 b) et au point de commutation auxiliaire (4) et un mécanisme de commutation (6) au moyen duquel le moteur (5) actionne les points de commutation (la, 1b, 4), caractérisé en ce qu'au moins une résistance d'enclenchement (3) et le point de commutation auxiliaire (4) sont montés en parallèle l'un par rapport à l'autre entre le premier point de commutation principal (1 a) et le second point de commutation principal (1 b), et en ce que le mécanisme de commutation (6) et les points de commutation (1 a, 1 b, 4) sont constitués de telle façon qu'à l'enclenchement le point de commutation auxiliaire (4) se ferme après les points de commutation principaux (1a, 1b) et qu'au déclenchement il s'ouvre après les points de commutation principaux (1a, 1b).

2. Interrupteur à haute tension suivant la revendication 1, caractérisé en ce que le mécanisme de commutation (6) est constitué de telle façon que, lors d'une opération d'enclenchement, le contact mobile (9) du point de commutation auxiliaire (4) reste en position déclenchée pendant que les contacts mobiles des points de commutation principaux (1a, 1b) parcourent chacun une partie de la distance séparant leur position déclenchée et leur position enclenchée, et parcourent la totalité de la distance séparant sa position enclenchée et sa position déclenchée pendant que les contacts mobiles des points de commutation principaux (ia, 1b) parcourent chacun la partie restante de la distance séparant leur position enclenchée et leur position déclenchée.

3. Interrupteur à haute tension suivant la revendication 1 ou 2, avec un boîtier (7) contenant le mécanisme de commutation (6), boîtier auquel se raccordent les points de commutation principaux (1a, 1b), dans lequel une liaison dynamique est établie entre le moteur (5) et le mécanisme de commutation (6) par l'intermédiaire d'une tringle de commande (8) et où le mécanisme de commutation (6) comprend un premier levier de renvoi (12a) et un second levier de renvoi (12b) qui sont articulés au boîtier (7) l'un en face de l'autre et latéralement par rapport à la tringle de commande (8) et qui sont reliés dynamiquement d'une part à la tringle de commande (8) et d'autre part au contact mobile du premier point de commutation principal (1a), respectivement du second point de commutation principal (1 b), caractérisé en ce que le mécanisme de commutation (6) comporte un organe de guidage rigidement fixé à la tringle de commande (8) et pénétrant dans le prolongement de celle-ci à l'intérieur du boîtier (7) et qui participe à l'actionnement du point de commutation auxiliaire (4).

4. Interrupteur à haute tension suivant les revendications 2 et 3, caractérisé en ce que le contact mobile (9) du point de commutation auxiliaire (4) est relié au moins dynamiquement à une pièce de liaison et en ce que la pièce de liaison et l'organe de guidage peuvent coulisser l'un par rapport à l'autre, dans une mesure limitée, dans la direction des mouvements de commutation.

5. Interrupteur à haute tension suivant la revendication 4, caractérisé en ce que, dans la position d'enclenchement, le contact mobile (9) du point de commutation auxiliaire (4) est attaqué, avec un effort agissant dans le sens du déclenchement, par un ressort de traction (27) ancré au boîtier (7) ou à une pièce rigidement fixée à ce dernier, et est engagé dans une pièce rigidement fixée au boîtier (7) de telle sorte que l'engagement résiste à l'effort exercé par le ressort de traction (27), mais puisse être rompu par l'effort exercé dans le sens du déclenchement par l'organe de guidage pendant l'opération de déclenchement et en ce qu'il est prévu une butée limitant la possibilité de glissement de l'organe de guidage par rapport à la pièce de liaison dans le sens du déclenchement, contre laquelle vient buter l'organe de guidage au cours de son mouvement de déclenchement.

6. Interrupteur à haute tension suivant l'une ou l'autre des revendications 3 à 5, dans lequel le boîtier (7) est constitué de métal et le contact mobile du premier point de commutation principal (1a) et un contact du point de commutation auxiliaire (4) sont électriquement reliés à celui-ci, caractérisé en ce que la résistance d'enclenchement (3) et le point de commutation auxiliaire (4) sont disposés dans le boîtier (7), en ce que la liaison électrique entre le premier point de commutation principal (1a) et la résistance d'enclenchement (3) est établie à travers ce boîtier et en ce que le second point de commutation principal (1 b) ne peut pas être relié électriquement à ce dernier de manière directe.

7. Interrupteur à haute tension suivant l'une ou l'autre des revendications 3 à 5, dans lequel le boîtier (7) est constitué de métal, caractérisé en ce que la résistance d'enclenchement (3) et le point de commutation auxiliaire (4) sont disposés dans le boîtier (7), en ce qu'il est prévu à la résistance d'enclenchement (3) une borne divisant celle-ci en une première résistance partielle (3a) et une seconde résistance partielle (3b), qui sont de préférence de valeur égale, et reliée électriquement au boîtier (7), et en ce que les points de commutation principaux (ia, 1 b) ne peuvent pas être reliés électriquement au boîtier (7) de manière directe.

8. Interrupteur à haute tension suivant l'une ou l'autre des revendications 5 à 7, caractérisé en ce que :
- l'organe de guidage se présente sous la forme d'une tige de guidage (16) avec, à son extrémité, un tampon (17), et la pièce de liaison sous la forme d'un cylindre creux (21) coiffant la tige de guidage (16), lequel porte le contact mobile (9) du point de commutation auxiliaire (4) à son extrémité tournée vers le contact fixe (10) de ce dernier,
- la butée limitant la possibilité de glissement de la tige de guidage (16) par rapport au cylindre creux (21) dans le sens du déclenchement, est formée par la face arrière du tampon (17) et par une face d'extraction (22), tournée vers l'intérieur du cylindre creux (21) et située sur une bague (23) qui est posée à l'extrémité de ce cylindre qui se trouve à l'opposé du contact fixe (10) du point de commutation auxiliaire (4),
- le cylindre creux (21) est guidé dans une bague (20) rigidement fixée au boîtier (7),
- le ressort de traction (27) entoure coaxialement le cylindre creux (21) et est ancré à la bague de guidage (20),
- les doigts de contact (28) du contact fixe (10) du point de commutation auxiliaire (4) disposés en couronne entourent coaxialement à distance un contact d'usure fixe (33) placé en position centrale,
- le contact mobile (9) du point de commutation auxiliaire (4) comporte un contact mobile (30) annulaire à courant nominal qui en position d'enclenchement est en contact avec les doigts de contact (28) et qui entoure coaxialement à distance un contact d'usure mobile (34) placé en position centrale.

9. Interrupteur à haute tension suivant la revendication 8, caractérisé en ce que le mécanisme de commutation (6) présente un piston de propulsion (18) guidé sur la tige de guidage (16) du côté du déclenchement par rapport au cylindre (21), lequel piston est relié dynamiquement à au moins un levier de renvoi (12a, 12b) au moyen d'une barre d'entraînement (19a, 19b) qui en position déclenchée forme un angle aigu avec la tige de guidage (16), son point d'articulation au piston de propulsion (18) étant situé du côté du déclenchement par rapport à son point d'articulation au levier de renvoi (12a, 12b), et qui en position enclenchée forme approximativement un angle droit avec la tige de guidage (16), de telle façon qu'au cours du mouvement d'enclenchement le piston vienne heurter une face de propulsion (25) sur la face arrière de la bague (23) qui est posée à l'extrémité du cylindre creux (21) et qu'il propulse ainsi le cylindre creux (21) dans la position d'enclenchement.

10. Interrupteur à haute tension suivant la revendication 5 ou 6, caractérisé en ce que :
- l'organe de guidage présente une pièce d'extrémité sous la forme d'un cylindre creux (16') et la pièce de liaison se présente sous la forme d'une tige de liaison (21') qui par son extrémité tournée vers le contact fixe (10) du point de commutation auxiliaire (4) est articulée au contact mobile (9) de ce dernier et qui à son autre extrémité porte un piston de butée (17') articulé, qui est guidé dans le cylindre de guidage (16'),
- la butée limitant la possibilité de glissement du cylindre de guidage (16') par rapport à la tige de liaison (21') dans le sens du déclenchement est formée par une face d'extraction (22) tournée vers l'intérieur du cylindre de guidage (16') et située sur une bague (23) qui est posée à l'extrémité de celui-ci tournée vers le contact fixe (10) du point de commutation auxiliaire (4) et par la face arrière du piston de butée (17'),
- les doigts de contact (28) du contact fixe (10) sont disposés en deux rangées se faisant face, dans le prolongement desquelles est disposé un contact d'usure (33) fixe en forme de pince,
- le contact mobile (9) du point de commutation auxiliaire (4) est réalisé sous la forme d'un contact à couteau articulé par une extrémité au boîtier (7), lequel contact est dans la position enclenchée en contact des deux côtés avec les doigts de contact (28), avec un contact d'usure (34) mobile qui est réalisé sous la forme d'un bossage ménagé sur l'arête du contact mobile (9) qui est tournée vers le contact fixe (10) du point de commutation auxiliaire (4).
